# EUROPÄISCHE PATENTANMELDUNG

(11) **EP 1 223 345 A2**
(43) Veröffentlichungstag der Anmeldung: **17.07.2002**
(21) Anmeldenummer: 02450001.9
(22) Anmeldetag: 03.01.2002
(51) Int. Cl.: F15B 11/024, F15B 11/00, F15B 11/028, F15B 11/044

(54) **Betätigungsanordnung für um eine Drehachse schwenkbare Teile an Fahrzeugen**

(30) Priorität: 12.01.2001 AT 452001
(71) Anmelder: Hoerbiger Hydraulik GmbH, 86956 Schongau (DE)
(72) Erfinder: Huber, Gerhard, 87662 Frankenhofen (DE)
(74) Vertreter: Laminger, Norbert, Mag.

(57) **Zusammenfassung**

Betätigungsanordnung für um eine Drehachse (2) schwenkbare Teile an Fahrzeugen, insbesonders für Türen (1), mit zumindest einer mit dem schwenkbaren Teil gekoppelten gleichgängigen Arbeitszylinder-Anordnung (3) für beide Schwenkrichtungen, einem die Arbeitszylinder-Anordnung (3) versorgenden Arbeitsfluid-System mit Versorgungsleitungen (14, 15) zu jedem Arbeitsraum (4, 5) der Arbeitszylinder-Anordnung (3), welche Versorgungsleitungen die Arbeitszylinder-Anordnung (3) auch sperrbar mit dem Reservoir (8) für das Arbeitsmedium verbinden, und einem auf das Arbeitsfluid-System einwirkenden Steuerkreis, wobei im Arbeitsfluid-System zumindest eine Verbindungsleitung zwischen den in entgegengesetzter Richtung wirkenden Arbeiträumen (4, 5) der Arbeitszylinder-Anordnung (3) sowie ein Vorspannventil (24) vorgesehen sind.

Um mit einer einzigen, einfach aufgebauten und mit einer geringen Anzahl von aufwendigen und teuren Bauteilen auskommenden Anlage eine sichere Stopp- und Haltefunktion zu gewährleisten, unabhängig von der Art der eingesetzten Vorspannventile, ist in der zumindest einen Verbindungsleitung (16, 17, 22) zwischen den Arbeitsräumen (4, 5) der Arbeitszylinder-Anordnung (3) zumindest ein diese Verbindungsleitung vollständig freigebendes oder sperrendes Schaltventil (23) in Serie mit einem Vorspannventil (24) eingesetzt.

## Beschreibung

Betätigungsanordnung für um eine Drehachse schwenkbare Teile an Fahrzeugen, insbesonders für Türen, mit zumindest einer mit dem schwenkbaren Teil gekoppelten gleichgängigen Arbeitszylinder-Anordnung für beide Schwenkrichtungen, einem die Arbeitszylinder-Anordnung versorgenden Arbeitsfluid-System mit Versorgungsleitungen zu jedem Arbeitsraum der Arbeitszylinder-Anordnung, welche Versorgungsleitungen die Arbeitszylinder-Anordnung auch sperrbar mit dem Reservoir für das Arbeitsmedium verbinden, und einem auf das Arbeitsfluid-System einwirkenden Steuerkreis, wobei im Arbeitsfluid-System zumindest eine Verbindungsleitung zwischen den in entgegengesetzter Richtung wirkenden Arbeiträumen der Arbeitszylinder-Anordnung und ein Vorspannventil vorgesehen sind.

Zur Betätigung von beispielsweise Heckklappen, Verdeckdeckeln aber auch Fahrzeugtüren sind viele verschiedene Anordnungen vorgeschlagen worden, bei welchen am verschwenkbaren Teil Arbeitszylinder, vorzugsweise lineare hydraulische Arbeitszylinder, angreifen, die mit ihrem anderen Ende am Fahrzeug abgestützt sind. Auch gleichgängige Zylinder, d.h. Zylinder, bei welchen die Volumina der Arbeitsräume zu beiden Seiten des Kolbens gleich sind, sind dabei in Verwendung. Ein Hydaulikaggregat versorgt, gesteuert über einen einfachen Ein-Aus-Schalter oder kompliziertere elektronischen Steuereinheiten, die Arbeitsräume des oder jedes Arbeitszylinders abwechselnd mit dem Arbeitsmedium und bewirkt so die automatische Bewegung des verschwenkbaren Teils. Weiters ist bereits vorgeschlagen worden, dass Sensoren die Bewegung des verschwenkbaren Teils überwachen, was beispielsweise über lineare Wegsensoren am Arbeitszylinder, Drehsensoren an der Drehachse oder auch Drucksensoren im System des Arbeitsfluids verwirklicht sein kann. Dabei kann nicht nur das Erreichen der Endlage signalisiert und das Hydraulikaggregat entsprechend angesteuert werden, sondern es kann auch ein Einklemmschutz bzw. ein Anfahrschutz während der normalerweise ungehinderten Schwenkbewegung realisiert werden. Schließlich kann auch durch weitere aufwendige elektronische und fluidische Schaltung der Betätigungsanordnung auch die Kinematik der Anlenkung des verschwenkbaren Bauteils berücksichtigt werden, welche die am Bauteil angreifenden und durch die Betätigungsanordnung zu überwindenden Kräfte beeinflußt. Dafür sind beispielsweise Vorspannventile vorgeschlagen worden, die den maximalen Systemdruck während der automatischen Betätigung des bewegten Fahrzeugteils begrenzen und auch eine Haltefunktion bei Ausfall oder gewolltem Anhalten des Hydrauliksystems bieten. Schließlich konnten auch Notbetätigungen realisiert werden, so dass bei einem Ausfall der Energieversorgung der verschwenkbare Teil manuell bewegt werden kann.

Für all diese Funktionen mussten aber jeweils unterschiedliche Schaltungen konstruiert werden und es war bislang nicht möglich, alle genannten Funktionen in einem einfach aufgebauten und wirtschaftlich zu fertigenden System zu vereinen, das noch dazu so flexibel ist, dass allfällige weitere Funktionen ohne Veränderung der fluidischen Verschaltung möglich sind. Überdies kann in gewissen Fällen einen höhere kinetische Energie des betätigten Fahrzeugteils gegeben sein, als es der Auslegung des Vorspannventils entspricht, etwa im Fall von Fahrzeugtüren oder - klappen bei ziehender Last durch Schrägstellung des Fahrzeugs. Wenn hier die Stoppfunktion eingeleitet wird, d.h. die Versorgung mit Arbeitsmedium etwa durch stoppen der Pumpe ebenfalls gestoppt wird, kann durch die erhöhte kinetische Energie das Vorspannventil überdrückt und damit geöffnet werden, so dass sich der Fahrzeugteil dennoch im ursprünglichen Sinn weiter bewegt. Da überdies in den meisten Anwendungsfällen die Vorspannventife zweistufig - mit niedrigerer zweiter Druckstufe - ausgelegt sind, sinkt der Gegendruck weiter ab und der Fahrzeugteil kann in seiner Bewegung nicht mehr gestoppt werden.

Die Aufgabe der vorliegenden Erfindung ist daher eine Betätigungsanordnung der eingangs angegebenen Art, bei welcher mit einer einzigen, einfach aufgebauten und mit einer geringen Anzahl von aufwendigen und teuren Bauteilen eine sichere Stopp- und Haltefunktion gewährleistet, unabhängig von der Art der eingesetzten Vorspannventile. Dabei sollen beliebige Kombinationen aus automatischer Betätigung, hilfsenergieunterstützter manueller Betätigung, rein manueller Betätigung - auch für den Fall eines Energieausfalls der automatischen Betätigungsanordnung - als auch Schutzfunktionen wie Einklemmschutz und Haltefunktion in jeder momentanen Lage nach Energieausfall realisierbar sein.

Zur Lösung dieser Aufgabe in ihrer einfachsten Form ist gemäß dem Grundkonzept der vorliegenden Erfindung vorgesehen, dass in der zumindest einen Verbindungsleitung zwischen den Arbeitsräumen der Arbeitszylinder-Anordnung zumindest ein diese Verbindungsleitung vollständig freigebendes oder sperrendes Schaltventil in Serie mit einem Vorspannventil eingesetzt ist. Durch die Einstellung des Vorspannventils auf einen bestimmten Maximaldruck, der von den für die Betätigung des Fahrzeugteils notwendigen Kräften bestimmt wird, kann durch alternatives Versorgen der entgegengesetzt wirkenden Arbeitsräume der Arbeitszylinder-Anordnung, gleich ob dies durch entgegengesetzt wirkende einfachwirkende Zylinder oder einen doppeltwirkenden Zylinder realisiert ist, die automatische Betätigung des verschwenkbaren Teils am Fahrzeug bewirkt werden. Dabei sperrt das Vorspannventil die direkte Verbindung zwischen den gegensinnig wirkenden Arbeitsräumen der Arbeitszylinder-Anordnung in zumindest einer Richtung. Wenn nun die Bewegung des Fahrzeugteils in diese Richtung gestoppt werden soll, wird zusätzlich zur Abschaltung der Hydraulikversorgung das Schaltventil in die Sperrstellung gebracht und somit die Verbindung zwischen den gegensinnig wirkenden Arbeitsräumen sicher abgesperrt, so dass trotz allfälliger Möglichkeit des Überdrückens des Vorspannventils kein Überschieben von Arbeitsmedium zwischen den gegensinnig wirkenden Arbeitsräumen möglich ist. In das Reservoir kann das Arbeitsmedium aufgrund der gesperrten Verbindungsleitungen auch nicht abfließen, so dass der Fahrzeugteil, etwa eine Tür oder Klappe, sicher in der momentanen Stellung gehalten ist. Anschließend kann das Schaltventil wieder in die offene Stellung gebracht werden, damit eine manuelle Betätigung - durch Überdrücken des Vorspannventils - ermöglicht ist. Alle genannten Schaltfunktionen des Schaltventils können auch durch eine Programm in der Steuereinheit des Hydrauliksystems realisiert sein, welches Programm u.a. auch Bedienungselemente abfrägt, über welche der Benutzer die gewünschten Funktionen und Bewegungen für einen oder mehrere Fahrzeugteile eingeben kann.

Um die oben beschriebene Funktionalität in beiden Bewegungsrichtungen des bewegten Fahrzeugteils zu realisieren, ist gemäß einer vorteilhaften Weiterbildung der Erfindung vorgesehen, dass zumindest zwei parallele Verbindungsleitungen zwischen den Arbeitsräumen der Arbeitszylinder-Anordnung vorhanden sind, wobei in einer Verbindungsleitung zwei aufeinander zu öffnende Rückschlagventile eingesetzt sind, wobei in der parallelen Verbindungsleitung zwei aufeinander zu sperrende Rückschlagventile eingesetzt sind, und wobei eine weitere Verbindungsleitung zwischen den parallelen Verbindungsleitungen besteht, die in jeder der parallelen Verbindungsleitungen zwischen den beiden Rückschlagventilen abzweigt und in welche zumindest ein diese Verbindungsleitung vollständig freigebendes oder sperrendes Schaltventil in Serie mit einem Vorspannventil eingesetzt ist. Durch die Anordnung von entgegengesetzt orientierten Rückschlagventilen in den parallelen Leitungen, welche über die Verbindungsleitung mit dem Vorspannventil und dem Schaltventil verbunden sind, kann - in Verbindung mit dem aktivierten Hydrauliksystem - jeweils einer der beiden Arbeitsräume mit dem Hydraulikmedium versorgt werden, während bei Ausfall bzw. gewolltem Abschalten des Hydrauliksystems die Verbindung zwischen den gegensinnig wirkenden Arbeitsräumen hergestellt - und durch das Vorspannventil und das Schaltventil gesteuert - ist. Bei gesperrter Verbindung zwischen den Arbeitsräumen ist weder ein Überschieben des Mediums zwischen den Arbeitsräumen noch ein manuelles Verschieben in das Reservoir möglich ist, was durch die Sperre der Verbindungsleitung zum Reservoir für diesen Notfall gewährleistet ist. Dadurch bleibt der Bauteil sicher in der momentanen Lage fixiert.

Gemäß einem weiteren Merkmal der Erfindung ist vorgesehen, dass das Schaltventil als stromlos offenes Ventil ausgeführt ist. Dadurch ist die Wirkung des Vorspannventils im Normalbetrieb und auch bei Notbetrieb nicht behindert, während nach entsprechender Ansteuerung für die sichere Stopp-Funktion das Schaltventil allenfalls nur kurzzeitig in die Schließstellung gebracht werden kann. Dabei ist die Verbindung zwischen den Arbeitsräumen der Arbeitszylinder-Anordnung komplett gesperrt und somit der sonst automatisch bewegte Bauteil sicher in der momentanen Stellung gehalten. Anschließend kann, muß aber nicht, das Schaltventil wieder geöffnet, d.h. stromlos geschaltet, werden, so dass beispielsweise eine manuelle Betätigung der Tür, Heckklappe od. dgl. oder eine Notbetätigung mit Überdrücken des Vorspannventils ermöglicht ist.

Um die sichere Haltefunktion in einfacher und sicherer Weise gewährleisten zu können, zweigt die bzw. jede sperrbare Verbindungsleitung zum Reservoir von der der Arbeitszylinder-Anordnung entferntesten Verbindungsleitung von deren Arbeitsräumen ab. Damit kann auch dieser, auf der der Arbeitszylinder-Anordnung befindliche Teil des Systems genau auf die herrschenden und möglichen Druckverhältnisse abgestimmt werden und auch alle Ventile können auf die Anforderungen optimal ausgelegt sein.

Um eine manuelle Betätigung auch bei Stromausfall zu gewährleisten, kann gemäß einer vorteilhaften Ausführungsform der Erfindung das Schaltventil mit einer mechanische betätigbaren Entriegelung ausgestattet sein. Diese kann direkt oder über einen Seilzug od. dgl. bedienbar sein, welcher auf einen vom Benutzer zu betätigenden Knopf oder Hebel führt.

Wenn gemäß einem weiteren Erfindungsmerkmal in der Betätigungsanordnung wie oben beschrieben ein gleichgängiger doppeltwirkender Arbeitszylinder vorgesehen ist, dessen beide Arbeitsräume über die bzw. jede Verbindungsleitung miteinander und mit der Pumpe bzw. bei Entsperren der entsprechenden Leitung auch mit dem Reservoir verbindbar sind, und dessen Arbeitsräume alternierend von einer Versorgungseinheit mit Arbeitsfluid gespeist werden können, ist eine baulich besonders einfache Lösung gegeben, um speziell den manuellen Betrieb und die Notbetätigung dahingehend zu vereinfachen, dass nicht für unterschiedliche Volumina an Hydraulikmedium in den gegensinnig wirkenden Arbeitsräumen der Arbeitszylinder-Anordnung vorgesorgt werden muß.

Um einen einfachen Aufbau des gesamten Systems bei großer Flexibilität in den realisierbaren Funktionen und einfacher, mit wenigen Bauteilen auskommender Funktion zu erzielen, ist gemäß einem weiteren Merkmal der Erfindung vorgesehen, dass die Versorgungseinheit eine reversierbare Pumpe enthält, deren beide Ausgänge mit über den jeweils anderen Ausgang entsperrbaren Rückschlagventilen verbunden sind, wobei beide Seiten der reversierbaren Pumpe über ein Wechselventil miteinander und mit einem Reservoir für das Arbeitsfluid verbunden sind.

Wenn vorteilhafterweise ein Sensor für die Fahrzeugneigung vorgesehen und mit dem Steuergerät verbunden ist, kann für die Ansteuerung des Schaltventils im Fall der Stoppfunktion eine Berücksichtigung aller Betätigungs- oder Haltekräfte in Verbindung mit der Ausrichtung des Fahrzeuges erfolgen.

Wenn vorteilhafterweise ein Sensor für die Bewegung des schwenkbaren Teils des Fahrzeugs vorgesehen und mit dem Steuergerät verbunden ist, kann auch ein sich entlang des durchlaufenen Weges ändernder Momentenverlauf am bewegten Teil berücksichtigt werden, der sich beispielsweise aus Änderung der Last am Fahrzeugteil oder durch Auflaufen auf eine Hindernis ergibt.

Die besagten Veränderungen als auch gewünschte manuelle Einflüsse, etwa das händische Zuschlagen einer normalerweise automatisch betätigten Tür, der manuelle Anfangsimpuls zur nachfolgenden automatischen Bewegung des jeweiligen Bauteils oder auch das manuelle Anhalten eine automatisch eingeleiteten oder im Gang befindlichen Betätigungsablaufs können berücksichtigt werden, wenn gemäß einem weiteren Merkmal der Erfindung zwischen Arbeitszylinder-Anordnung und Steuerventil zumindest ein Drucksensor vorgesehen und mit dem Steuergerät verbunden ist.

Vorteilhafterweise sind viele der oben genannten Funktionen durch ein im Steuergerät abgelegtes Programm realisiert, welches in Abhängigkeit von der Betätigung eines abgefragten Bedienungselementes zum Stoppen der Bewegung des Fahrzeugteils und allenfalls auch noch zumindest der Fahrzeugneigung, vorzugsweise auch dem Öffnungswinkel des schwenkbaren Teils und allenfalls auch dem Druckverlauf im System, ein Steuersignal für unter anderem das Schaltventil generiert. Durch die Programmsteuerung ist eine große Vielfalt an realisierbaren Funktionen möglich. Selbstverständlich übernimmt das Steuergerät vorteilhafterweise programmgesteuert auch die normale Betätigungssteuerung, d.h. fragt Bedienungselemente wie Taster, Schaltknöpfe, Klinken an Türen, Fahrzeugklappen od. dgl. ab und steuert dementsprechend nicht nur das Schaltventil, sondern auch das Versorgungssystem für das Arbeitsfluid, insbesonders die reversierbare Pumpe und alle notwendigen Ventile und sonstigen Bauteile. Das Programm kann auch dahingehend ausgelegt sein, dass es das schnelle, im wesentlichen widerstandsfreie Zuwerfen der Türe, der Klappe od. dgl. ermöglicht, in dem die Überschieb-Verbindung zwischen den einander entgegengesetzten Arbeitsräumen der Arbeitszylinder-Anordnung frei läßt oder nach Sperren des Schaltventils schnell wieder freigibt. Der Impuls zum Start dieser speziellen Funktion kann durch die Abfrage und das Erkennen einer Wegänderung am Weg- oder Drehwinkelaufnehmer oder auch der Betätigung der Klinke, sei es innen oder außen, eines Schalter, Tasters od. ähnlichem am bewegten Bauteil selbst gegeben sein. Auch das rasche Ansteigen des Druckes durch die manuelle Einleitung der Bewegung kann allenfalls durch den Drucksensor des Systems an die Steuereinheit gemeldet sein und die Freigabe der Verbindung bewirken. Oder die Bewegung des Arbeitsfluids in dessen Kreislauf wird überwacht und ein schneller Bewegungsanstieg kann als Erkennungssignal für die Steuereinheit herangezogen werden.

In der nachfolgenden Beschreibung soll die Erfindung anhand von eines speziellen vorteilhaften Ausführungsbeispieles näher erläutert werden. Dabei zeigt die Zeichnungsfigur einen Schaltplan eines erfindungsgemäßen Hydrauliksystems für beispielsweise einen automatischen Türantrieb für Kraftfahrzeuge.

Eine Tür 1 als Beispiel für einen durch die erfindungsgemäße Betätigungsanordnung bewegbaren Fahrzeugteil ist um eine Drehachse 2 mittels beispielsweise eines gleichgängigen doppeltwirkenden hydraulischen Arbeitszylinders 3 in Öffnungs- und Schließrichtung bewegbar. Diese Bewegungen werden durch die Beaufschlagung der beiden gleich großen Arbeitsräume 4 und 5, die einen Volumenausgleich zwischen den beiden Seiten des Arbeitszylinders 3 vermeidbar machen, mit Hydrauliköl bewirkt, wobei die Ansteuerung der Arbeitsräume 4 und 5 über ein vorzugsweise elektronisches Steuergerät (nicht dargestellt) gesteuert wird. Dieses Steuergerät fragt, entweder durch ein in einem Speicher fix oder veränderbar abgelegtes Programm oder entsprechend einer fixen Schaltung, einerseits eine Signalleitung von einem Bedienungsorgan ab und steuert ebenfalls entsprechend dem gespeicherten Programm oder der fest vorgegebenen Schaltung einerseits eine nachfolgend noch näher zu erläuternde Ventil- und Leitungsanordnung, andererseits ein Hydraulikaggregat, speziell den Motor einer reversierbaren Pumpe 6. Die beiden Seiten der Pumpe 6 sind wiederum einerseits über ein Wechselventil 7 mit dem Tank 8 für das Hydrauliköl verbunden, andererseits über von der jeweils entgegengesetzten Seite über die Leitungen 9 entsperrbaren Rückschlagventile 10 mit dem Arbeitszylinder 3. In einer Verbindungsleitung zwischen den beiden Seiten der Pumpe 6 ist ein Umschaltventil 12 eingesetzt, über das die jeweils unter Druck stehende Leitung mit einem Proportionaldruckventil 13 zur Begrenzung des Systemdrucks mit dem Tank 8 verbunden ist.

In jeder der Leitungen 14, 15 von jeweils einer der Seiten der Pumpe 6 zu jeweils einem der Ärbeitsräume 4, 5 des Arbeitszylinders 3 ist jeweils ein Drucksensor (nicht dargestellt) angeschlossen, der ebenfalls mit dem Steuergerät in Verbindung steht, ebenso wie zumindest ein Sensor für die Fahrzeugneigung und ein Wegaufnehmer für die Bewegung der Tür 1. Anstelle des mit dem vorteilhafterweise linearen Arbeitszylinder 3 gekoppelten Wegaufnehmers könnte auch ein Drehsensor an der Drehachse 2 oder allgemein jegliche Sensoranordnung vorgesehen sein, welche eine Aussage über den Öffnungswinkel der Tür 1 zuläßt.

Zwischen den Leitungen 14 und 15 verlaufen parallel zueinander und zum Arbeitszylinder 3 zwei Verbindungsleitungen 16 und 17, in welche jeweils zwei Rückschlagventile 18, 19 und 20, 21 eingesetzt sind. Die Rückschlagventile 18, 19 sind federbelastete Ventile, die gegensinnig orientiert sind. Die Sperr- bzw. Öffnungsrichtung ist dabei derart gewählt, dass die Ventile 18, 19 in Richtung von der Verbindungsleitung 14 bzw. 15 auf das jeweils gegenüberliegende Ventil öffnen. Für die typischerweise völlig herkömmlichen Rückschlagventile 20, 21 gilt genau das Gegenteil, d.h. dass diese Ventile 20, 21 von der Verbindungsleitung 14, 15 auf das jeweils gegenüberliegende Ventil gesperrt sind.

Zwischen jedem Paar von Rückschlagventilen 18, 19 und 20, 21 zweigt eine weitere Verbindungsleitung 22 ab, welche die beiden parallelen Verbindungsleitungen 16 und 17 miteinander verbindet. In dieser zusätzlichen Verbindungsleitung 22 ist nun ein vorzugsweise stromlos offenes Schaltventil 23 in Serie mit einem Vorspannventil 24 eingesetzt. Dieses im Normalbetrieb offene Schaltventil 23 beeinflußt im Normalbetrieb und im Fall des manuellen Betätigens des bewegten Fahrzeugteils 1 nicht die Funktion des Vorspannventils 24, welches bei der manuellen Betätigung überdrückt wird und derart das Überschieben von Hydraulikmedium zwischen den Arbeitsräumen 4 und 5 der Arbeitszylinder-Anordnung gestattet. Soll aber die Tür, Heckklappe od. dgl. 1 sicher in der momentanen Stellung angehalten werden, wird das Schaltventil 23 bestromt, damit in die Sperrstellung gebracht und somit die Verbindung zwischen den Arbeitsräumen 4 und 5 sicher getrennt. Da dann auch die Rückschlagventile 10 in Richtung Pumpe 6 bzw. Reservoir 8 sperren und das Hydrauliköl daher auch nicht in diese Bauteile zurückgeschoben werden kann, ist die Tür 1 in der momentanen Stellung sicher fixiert. Anschließend an das Stoppen kann das Schaltventil 23 auch sofort wieder, vorteilhafterweise durch Beender seiner Bestromung, in die Durchlaßstellung gebracht werden, um die manuelle Betätigung der Tür, der Heckklappe, des Verdecks od. dgl. zu erlauben. Allenfalls kann die Bestromung des Schaltventils 23, damit die Sperre der Verbindung zwischen den Arbeitsräumen 4 und 5 und somit die absolut sichere Haltefunktion für den betätigten Bauteil 1 am Fahrzeug auch bis zu einer neuerlichen Betätigung eines Bedienungshebels, Schalters od. dgl. aufrechterhalten werden.

Wenn andererseits über die Abfrage und das Erkennen einer Wegänderung am Wegsensor, allenfalls auch das Erkennen der Betätigung der Klinke, eines Schalter, Tasters od. ähnlichem, allenfalls auch an der Tür 1 selbst, das im Steuergerät abgelegte Programm erkennt, dass eine schnelle manuelle Bewegung der Tür, beispielsweise ein manuelles Zuwerfen, gewünscht ist, verhindert das Steuergerät das Schließen des Schaltventils 23 von Beginn an. Auch das rasche Ansteigen des Druckes, ermittelt durch einen der Drucksensoren des Systems oder die Erkennung der Bewegung des Hydrauliköls kann dieses Offenhalten des Schaltventils 23 bewirken, wodurch dann das im wesentlichen freie Überschieben des Hydrauliköls von einem Arbeitsraum 4, 5 in den anderen und damit die weitestgehend von hydraulischer Beeinflussung freie Bewegung der Tür 1 ermöglicht ist.

Schließlich ist in den Zeichnungen noch in jeder der Verbindungsleitungen 14, 15 eine Anordnung aus einer Drossel 25 und einem von der Pumpe 6 zum jeweiligen Arbeitsraum 4, 5 hin öffnendes Rückschlagventil dargestellt. Diese Anordnung 25, 26 dient der Begrenzung der Geschwindigkeit des Abströmens des Hydraulikmediums zum Tank 8, während es die weitestgehend ungehinderte Versorgung der Arbeitsräume 4, 5 durch das Hydrauliksystem 6, 9, 10 erlaubt.

In allen Fällen, in welchen die Energieversorgung der Pumpe 6 ausfällt und eine Notbetätigung erfolgen soll oder die Energieversorgung absichtlich nicht aktiv ist und die Tür 1 manuell betätigt werden soll, sperren die Rückschlagventile 10 die Verbindung zwischen Arbeitszylinder-Anordnung 3 und Tank 8, so dass das Hydraulikmedium über die Verbindungsleitungen 16, 17 und 22 lediglich zwischen den gegenüberliegenden Arbeitsräumen 4, 5 verschoben werden kann. Dieses Verschieben wird - wie oben erläutert wurde - über das Vorspannventil 24 in Verbindung mit dem Schaltventil 23 beeinflußt.

## Patentansprüche

1. Betätigungsanordnung für um eine Drehachse (2) schwenkbare Teile an Fahrzeugen, insbesonders für Türen (1), mit zumindest einer mit dem schwenkbaren Teil gekoppelten gleichgängigen Arbeitszylinder-Anordnung (3) für beide Schwenkrichtungen, einem die Arbeitszylinder-Anordnung (3) versorgenden Arbeitsfluid-System mit Versorgungsleitungen (14, 15) zu jedem Arbeitsraum (4, 5) der Arbeitszylinder-Anordnung (3), welche Versorgungsleitungen die Arbeitszylinder-Anordnung (3) auch sperrbar mit dem Reservoir (8) für das Arbeitsmedium verbinden, und einem auf das Arbeitsfluid-System einwirkenden Steuerkreis, wobei im Arbeitsfluid-System zumindest eine Verbindungsleitung zwischen den in entgegengesetzter Richtung wirkenden Arbeiträumen (4, 5) der Arbeitszylinder-Anordnung (3) sowie ein Vorspannventil (24) vorgesehen sind, **dadurch gekennzeichnet, dass** in der zumindest einen Verbindungsleitung (16, 17, 22) zwischen den Arbeitsräumen (4, 5) der Arbeitszylinder-Anordnung (3) zumindest ein diese Verbindungsleitung vollständig freigebendes oder sperrendes Schaltventil (23) in Serie mit einem Vorspannventil (24) eingesetzt ist.

2. Betätigungsanordnung nach Anspruch 1, **dadurch gekennzeichnet, daß** zumindest zwei parallele Verbindungsleitungen (16, 17) zwischen den Arbeitsräumen (4, 5) der Arbeitszylinder-Anordnung (3) vorhanden sind, wobei in einer Verbindungsleitung (16) zwei aufeinander zu öffnende Rückschlagventile (18, 19) eingesetzt sind, wobei in der parallelen Verbindungsleitung (17) zwei aufeinander zu sperrende Rückschlagventile (20, 21) eingesetzt sind, und wobei eine weitere Verbindungsleitung (22) zwischen den parallelen Verbindungsleitungen (16, 17) besteht, die in jeder der parallelen Verbindungsleitungen zwischen den beiden Rückschlagventilen (18, 19 bzw. 20, 21) abzweigt und in welche zumindest ein diese Verbindungsleitung (22) vollständig freigebendes oder sperrendes Schaltventil (23) in Serie mit einem Vorspannventil (24) eingesetzt ist.

3. Betätigungsanordnung nach Anspruch 1 oder 2, **dadurch gekennzeichnet, daß** das Schaltventil (23) als stromlos offenes Ventil ausgeführt ist.

4. Betätigungsanordnung nach einem der Ansprüche 1 bis 3, **dadurch gekennzeichnet, daß** die bzw. jede sperrbare Verbindungsleitung (14, 15) zum Reservoir (8) von der der Arbeitszylinder-Anordnung (3) entferntesten Verbindungsleitung (17) von deren Arbeitsräumen (4, 5) abzweigt.

5. Betätigungsanordnung nach zumindest einem der vorhergehenden Ansprüche, **dadurch gekennzeichnet, daß** das Schaltventil (23) mit einer mechanisch betätigbaren Entriegelung ausgestattet ist.

6. Betätigungsanordnung nach zumindest einem der vorhergehenden Ansprüche, **dadurch gekennzeichnet, dass** ein gleichgängiger doppeltwirkender Arbeitszylinder (3) vorgesehen ist, dessen beide Arbeitsräume (4, 5) über die Verbindungsleitungen (16, 17, 22) miteinander und mit dem Reservoir (8) verbindbar sind, und dessen Arbeitsräume (4, 5) alternierend von einer Versorgungseinheit (6 bis 13) mit Arbeitsfluid gespeist werden können.

7. Betätigungsanordnung nach Anspruch 6, **dadurch gekennzeichnet, dass** die Versorgungseinheit eine reversierbare Pumpe (6) enthält, deren beide Ausgänge mit über den jeweils anderen Ausgang entsperrbaren Rückschlagventilen (10) verbunden sind, wobei beide Seiten der reversierbaren Pumpe (6) über ein Wechselventil (7) miteinander und mit einem Reservoir (8) für das Arbeitsfluid verbunden sind.

8. Betätigungsanordnung nach zumindest einem der vorhergehenden Ansprüche, **dadurch gekennzeichnet, dass** ein Sensor für die Fahrzeugneigung vorgesehen und mit dem Steuergerät verbunden ist.

9. Betätigungsanordnung nach zumindest einem der vorhergehenden Ansprüche, **dadurch gekennzeichnet, dass** ein Sensor für die Bewegung des schwenkbaren Teils des Fahrzeugs vorgesehen und mit dem Steuergerät verbunden ist.

10. Betätigungsanordnung nach zumindest einem der vorhergehenden Ansprüche, **dadurch gekennzeichnet, dass** zwischen Arbeitszylinder-Anordnung (3) und Schaltventil (23) zumindest ein Drucksensor vorgesehen und mit dem Steuergerät verbunden ist.
